# EUROPÄISCHE PATENTSCHRIFT

(11) **EP 0 475 983 B1**
(45) Veröffentlichungstag und Bekanntmachung des Hinweises auf die Patenterteilung: **19.05.1993**
(21) Anmeldenummer: 90908515.1
(22) Anmeldetag: 01.06.1990
(51) Int. Cl.: G10H 3/18, G10H 3/14

(54) **VORRICHTUNG ZUR ELEKTROAKUSTISCHEN VERSTÄRKUNG EINES STREICHINSTRUMENTES MIT EINEM SAITENHALTERKNOPF**
DEVICE FOR ELECTROACOUSTIC AMPLIFICATION OF A STRINGED INSTRUMENT WITH A TAIL PIECE
DISPOSITIF D'AMPLIFICATION ELECTRO-ACOUSTIQUE D'INSTRUMENTS A CORDES FROTTEES, AU MOYEN D'UN BOULON DE RETENUE DU CORDIER

(30) Priorität: 01.06.1989 DE 3917912; 26.06.1989 DE 3920865
(43) Veröffentlichungstag der Anmeldung: 25.03.1992
(73) Patentinhaber: SOUNDLAB ELECTRONICS GMBH, D-85716 Unterschleissheim (DE); WINKLER, Klaus, D-86391 Stadtbergen (DE)
(72) Erfinder: WINKLER, Klaus, D-8901 Stadtbergen (DE)
(74) Vertreter: Göhring, Robert, Dipl.-Ing.
(86) Internationale Anmeldenummer: EP9000875
(87) Internationale Veröffentlichungsnummer: WO9015406

(56) Entgegenhaltungen:
- CH-A- 671 110
- DE-A- 966 106
- US-A- 3 935 782
- US-A- 4 570 522
- US-A- 4 843 937

## Beschreibung

Die Erfindung betrifft eine Vorrichtung zur elektroakustischen Verstärkung eines Streichinstrumentes mit einem Saitenhalterknopf und mit einer über eine Halterung am Streichinstrument befestigten Tonabnehmereinrichtung, die über durch den hohl ausgebildeten Saitenhalterknopf geführte Zuleitungen an einen Verstärker anschließbar ist.

Um eine direkte elektroakustische Verstärkung beispielsweise bei einer Violine zu ermöglichen, war es bisher notwendig, ein Mikrophon am Saitenhalter in der Nähe des Stegs der Violine provisorisch zu befestigen. Mit solchen üblichen Ansteckmikrophonen konnte eine gelegentlich erwünschte elektroakustische Klangverstärkung bei Streichinstrumenten erzielt werden. Eine solche direkte Klangverstärkung kann insbesondere zum Zwecke von Studioeffekten oder Konzerten unter ungünstigen akustischen Bedingungen, wie Freiluftkonzerte, notwendig werden.

Bei dieser bekannten Vorrichtung besteht jedoch die Gefahr, daß die Anordnung bei intensiv bewegtem Spiel berührt oder gar abgestoßen wird. Außerdem ist das klangliche Ergebnis unbefriedigend, da Außeneinflüsse wie Bogen- oder Atemgeräusche des Musikers in unerwünschtem Maße mitverstärkt werden. Die Vorrichtung stellt zudem einen unerwünschten Fremdkörper dar, der - neben der Tatsache, daß er optisch stört - den Musiker in seiner künstlerischen Entfaltung hemmen kann.

Eine die vorstehend erwähnten Nachteile vermeidende Vorrichtung ist aus der DE-PS 966 106 bekannt. Dort ist ein hohler Saitenhalterknopf für ein Streichinstrument beschrieben, durch den Zuleitungen an eine Tonabnehmereinrichtung geführt sind. Wo diese Tonabnehmereinrichtung im oder am Streichinstrument angeordet werden muß und welcher Mittel es bedarf, diese dort zu befestigen, bleibt in dieser Veröffentlichung unerwähnt. Aber gerade die Frage der Halterung ist ein Problem, das optimal gelöst werden sollte, um das Klangbild des Streichinstrumentes nicht zu stören.

Der Erfindung liegt deshalb die Aufgabe zugrunde, die bekannte Vorrichtung so weiter zubilden, daß in äußerst einfacher Weise die Tonabnehmereinrichtung an einem Streichinstrument befestigt werden kann. Eine weitere Aufgabe besteht darin, eine Vorrichtung anzugeben, die mit nur wenigen Handgriffen vom Streichinstrument wieder entfernbar ist.

Diese Aufgabe wird dadurch gelöst, daß die Tonabnehmereinrichtung ein Mikrophon ist und daß dieses Mikrophon im Corpusinneren des Streichinstrumentes angeordnet und vom hohlen Saitenhalterknopf gehaltert ist.

Weiterbildungen der Erfindung sind Gegenstand der Unteransprüche.

Die Erfindung nutzt insbesondere die Tatsache aus, daß bei Streichinstrumenten ohnehin ein Saitenhalterknopf vorhanden ist. Dieser Saitenhalterknopf dient bei Streichinstrumenten zur Befestigung des Saitenhalterstranges. Ausgehend von dieser Erkenntnis schlägt die Erfindung vor, diesen üblichen Saitenhalterknopf durch einen hohlen Saitenhalterknopf zu ersetzen, der zugleich als Halterung für ein in das Corpusinnere des Streichinstrumentes einzuführendes Mikrophon dient. Das im hohlen Saitenhalterknopf angeordnete Mikrophon kann jederzeit wieder entfernt und der dann verbleibende Hohlraum beispielsweise durch einen Blindstopfen ersetzt werden.

Wesentliche Vorteile der erfindungsgemäßen Vorrichtung liegen darin, daß
1) - durch den höheren Schalldruck im Inneren des Streichinstrumentes die Qualität der Verstärkung verbessert wird,
2) - der charakteristische Klang des Streichinstrumentes optimal zur Geltung kommt,
3) - externe Geräuscheinflüsse durch das Anordnen des Mikrophons im Corpusinneren des Streichinstrumentes weitgehend eliminiert werden,
4) - die unerwünschte elektroakustische Rückkopplung vermieden wird,
5) - das Mikrophon zugleich im Streichinstrument optimal geschützt angeordnet ist und
6) - der Spieler mit Ausnahme des systembedingten Kabelanschlusses, also der elektrischen Zuleitung zum Verstärker, nicht mehr behindert wird.

Die Erfindung wird im folgenden anhand eines Ausführungsbeispieles im Zusammenhang mit drei Figuren für die Anwendung bei einer Violine näher erläutert. Die Erfindung ist jedoch nicht auf Violinen beschränkt. Vielmehr kann die Erfindung bei jeglicher Art von Streichinstrumenten eingesetzt werden, die ohnehin einen Saitenhalterknopf aufweisen. Bei einem Cello beispielsweise ist dies ein Stützstachel.

Die Figuren zeigen im einzelnen
- FIG 1: ein erstes Ausführungsbeispiel einer erfindungsgemäßen Vorrichtung in der Draufsicht auf den oben geöffneten Corpus einer Violine,
- FIG 2: eine Seitenansicht der erfindungsgemäßen Vorrichtung in eingebautem Zustand und
- FIG 3: mögliche Ausführungsformen für einen hohlen Saitenhalterknopf, einen Blindstopfen und einen Mikrophonstopfen mit Mikrophon.

In FIG 1 ist ein erstes Ausführungsbeispiel einer erfindungsgemäßen Vorrichtung in der Draufsicht auf den oben geöffneten Corpus 10 einer Violine dargestellt. Der bei jeder Violine ohnehin vorhandene Saitenhalterknopf ist jetzt durch eine Halterung ersetzt, die als hohler Saitenhalterknopf 1 ausgebildet ist. Dieser in diesem Beispiel konisch zulaufende innere Teil des Saitenhalterknopfes sitzt im Schaft des bei der Violine üblichen Klotzes 4. Vom hohlen Saitenhalterknopf 1 wird ein Mikrophon 3 gehaltert, vorzugsweise über eine flexible Aufhängung 2. Das Mikrophon 3 ist dabei im Corpusinneren der Violine 11 angeordnet. An dem dem Mikrophon 3 gegenüberliegenden Ende des hohlen Saitenhalterknopfes 1 ist vorzugsweise eine lösbare Verbindung vorgesehen, über die Zuleitungen 16 zum Verstärker an das Mikrophon anschließbar sind. Die lösbare Verbindung ist in diesem Ausführungsbeispiel als an einem Ende der Zuleitungen 16 ausgebildeter Stecker 5 und Buchse 6 gebildet, die an dem dem Mikrophon 3 gegenüberliegenden Ende des hohlen Saitenhalterknopfes 1 sitzt. Vorzugsweise weist der Stecker 5 und die Buchse 6 einen Bajonettverschluß auf.

In FIG 2 ist die zu FIG 1 gehörende Seitenansicht der erfindungsgemäßen Vorrichtung dargestellt. Die bereits bekannten Bezugszeichen werden für gleiche Teile weiterverwendet. Da der hohle Saitenhalterknopf 1 erfindungsgemäß die Abmessungen des ohnehin üblichen Saitenhalterknopfes bei der Violine aufweist, ist es ohne weiteres möglich, den vom Saitenhalter 8 kommenden Saitenhalterstrang 7 am hohlen Saitenhalterknopf 1 zu befestigen. Dazu weist der hohle Saitenhalterknopf 1 wie der ohnehin übliche Saitenhalterknopf eine ringförmige Vertiefung 17 auf, um die der Saitenhalterstrang 7 zur Befestigung geführt ist. Der hohle Saitenhalterknopf 1 ist im Schaft des Klotzes 4 eingeklemmt.

In der FIG 3 ist eine besonders bevorzugte Ausführungsform des hohlen Saitenhalterknopfes 1 gezeigt. Dieser hohle Saitenhalterknopf 1 weist jetzt ebenfalls die Abmessungen eines ohnehin bei der Violine vorhandenen Saitenhalterknopfes auf. Der hohle Saitenhalterknopf 1 hat eine zylindrische Öffnung jetzt zusätzlich mit Innengewinde, in das der in FIG 3b gezeigte Blindstopfen 12 oder der in FIG 3c gezeigte Mikrophonstopfen 14 samt Mikrophon 3 eindrehbar ist. Der Blindstopfen 12 ist dazu geeignet, in den hohlen Saitenhalterknopf 1 eingeschraubt zu werden. Dazu weist der Blindstopfen 12 ein äußeres Gewinde 15 auf. Dieser Blindstopfen 12 wird dann in den hohlen Saitenhalterknopf 1 eingedreht, wenn keine elektroakustische Verstärkung der Violine durchgeführt werden soll.

In FIG 3c ist dagegen das bereits beschriebene Mikrophon 3 gezeigt, das jetzt in einem Mikrophonstopfen 14 befestigt ist. Der Mikrophonstopfen 14 ähnelt dem Blindstopfen 12 und verfügt ebenfalls über ein Außengewinde 15. Das Mikrophon 3 ist über eine Zuleitung 16 an einen elektrischen Verstärker anschließbar. Die Zuleitung 16 führt über eine Öffnung 18 durch den Mikrophonstopfen 14 zum Mikrophon 3. Sollen die Töne der Violine elektroakustisch verstärkt werden, wird dieser Mikrophonstopfen 14 samt Mikrophon 3 in den hohlen Saitenhalterknopf 1 eingedreht. Das Mikrophon 3 befindet sich damit im Corpusinneren des Streichinstrumentes.

Statt einer Schraubverbindung zwischen hohlem Saitenhalterknopf und Blindstopfen 12 bzw. Mikrophonstopfen 14 kann ebenfalls eine Klemmverbindung vorgesehen werden. Vorzugsweise wird der hohle Saitenhalterknopf 1, der Blindstopfen 12 und der Mikrophonstopfen 14 aus Aluminium gebildet und insbesondere schwarz eloxiert.

Mit der in FIG 3 dargestellten Ausbildung des hohlen Saitenhalterknopfes 1, des Blindstopfens 12 und des Mikrophonstopfens 14 ist es möglich, den hohlen Saitenhalterknopf 1 einmalig in das Streichinstrument einzubauen. Dieser hohle Saitenhalterknopf 1 kann dann für immer im Streichinstrument verbleiben. Das Mikrophon 3 wird von einem dem Blindstopfen 12 gleichenden Mikrophonstopfen 14 gehaltert. Beim Einbau dieses Mikrophonstopfens 14 in den hohlen Saitenhalterknopf 1 verbleibt nur noch als Unterschied zu den ohnehin üblichen Saitenhalterknöpfen bei Streichinstrumenten die Zuleitung 16 zum elektrischen Verstärker. Ober den Blindstopfen 12 kann die Öffnung im hohlen Saitenhalterknopf 1 dann verschlossen werden, wenn keine Verstärkung gewünscht wird, so daß sich dieser neue hohle Saitenhalterknopf 1 nicht von einem herkömmlichen Saitenhalterknopf unterscheidet.

Die wesentlichen Vorteile einer solchen Ausführung des hohlen Saitenhalterknopfes 1, des Blindstopfens 12 und des Mikrophonstopfens 14 bestehen darin, daß jedes Streichinstrument nur ein einziges Mal umgerüstet werden muß, der Ein- und Ausbau des Mikrophons 3 sehr schnell durchgeführt werden kann und jederzeit unterschiedliche Mikrophontypen verwendet werden können.

Abschließend wird noch darauf hingewiesen, daß anstelle des Mikrophonstopfens 14 selbstverständlich auch ein Mikrophon verwendbar ist, das selbst im hohlen Saitenhalterknopf 1 gehaltert werden kann. Dazu wird zweckmäßigerweise das Mikrophon selbst mit einem Außengewinde versehen und schwarz eloxiert. Anstelle einer Schraubverbindung kann auch eine Klemmverbindung vorgesehen werden.

Es hat sich herausgestellt, daß ein optimales Klangergebnis dann erreicht wird, wenn das Mikrofon 3 - 10 mm, vorzugsweise 5 mm vom Ende des hohlen Saitenhalterknopfes gehaltert wird.

Als Verstärker kann auch eine Sendeeinheit zur drahtlosen Übertragung verwendet werden.

Dieses System ist generell für alle Saiteninstrumente, die mit einem Saitenhalterknopf ausgestattet sind oder mit einem solchen ausgestattet werden können, anwendbar.

## Patentansprüche

1. Vorrichtung zur elektroakustischen Verstärkung eines Streichinstrumentes (10) mit einem Saitenhalterknopf (1) und mit einer über eine Halterung (2) am Streichinstrument befestigten Tonabnehmereinrichtung (3), die durch den hohl ausgebildeten Saitenhalterknopf (1) geführte Zuleitungen (16) an einen Verstärker anschließbar ist,
**dadurch gekennzeichnet,**
daß die Tonabnehmereinrichtung ein Mikrophon (3) ist und daß dieses Mikrophon (3) im Corpusinneren (11) des Streichinstrumentes (10) angeordnet und vom hohlen Saitenhalterknopf (1) gehaltert ist.

2. Vorrichtung nach Anspruch 1,
**dadurch gekennzeichnet,**
daß der hohle Saitenhalterknopf (1) mit einem Innengewinde versehen ist, in das das Mikrophon (3) eindrehbar ist.

3. Vorrichtung nach Anspruch 2,
**dadurch gekennzeichnet,**
daß das Mikrophon (3) in einem Mikrophonstopfen (14) befestigt ist, der Mikrophonstopfen (14) ein Außengewinde (15) aufweist und der Mikrophonstopfen (14) samt Mikrophon (3) in den hohlen Saitenhalterknopf (1) einschraubbar ist.

4. Vorrichtung nach Anspruch 1,
**dadurch gekennzeichnet,**
daß das Mikrophon (3) in den hohlen Saitenhalterknopf (1) einklemmbar ist.

5. Vorrichtung nach Anspruch 4,
**dadurch gekennzeichnet,**
daß das Mikrophon (3) in einem Mikrophonstopfen (14) befestigt ist und der Mikrophonstopfen (14) samt Mikrophon (3) in den hohlen Saitenhalterknopf (1) einklemmbar ist.

6. Vorrichtung nach einem der Ansprüche 1 bis 4,
**dadurch gekennzeichnet,**
daß ein Blindstopfen (12) vorgesehen ist, der anstelle des Mikrophons (3) im hohlen Saitenhalterknopf (1) gehaltert ist, wenn keine elektrische Verstärkung vorgesehen ist.

7. Vorrichtung nach einem der Ansprüche 1 bis 6,
**dadurch gekennzeichnet,**
daß der hohle Saitenhalterknopf (1) mindestens die äußeren Abmessungen und die Form des ohnehin bei Streichinstrumenten üblichen Saitenhalterknopfes aufweist.

8. Vorrichtung nach einem der Ansprüche 3 bis 6,
**dadurch gekennzeichnet,**
daß der hohle Saitenhalterknopf (1) mit Mikrophonstopfen (14) oder Blindstopfen (12) die äußeren Abmessungen und die Form eines ohnehin bei Streichinstrumenten üblichen Saitenhalterknopfes aufweist.

9. Vorrichtung nach einem der Ansprüche 1 bis 8,
**dadurch gekennzeichnet,**
daß das Mikrophon (3) über eine lösbare Verbindung (6, 5) mit den Zuleitungen (16) zum Verstärker verbunden ist.

10. Vorrichtung nach Anspruch 9,
**dadurch gekennzeichnet,**
daß die lösbare Verbindung (5, 6) mit einem Bajonettverschluß ausgebildet ist.

11. Vorrichtung nach einem der Ansprüche 1 bis 10,
**dadurch gekennzeichnet,**
daß der hohle Saitenhalterknopf (1) und Blindstopfen (12) aus Aluminium gebildet und insbesondere schwarz eloxiert sind.

12. Vorrichtung nach einem der Ansprüche 1 bis 11,
**gekennzeichnet,** durch die Verwendung in einer Violine, Bratsche, Cello, Kontrabaß.

## Claims

1. A device for electroacoustically amplifying a stringed instrument (10) with a tailpiece button (1) and with a sound pick-up device (3) attached to the stringed instrument by means of a mounting support (2), whereby the sound pickup device (3) is suitable for connection to an amplifier via lead wires that run through the hollow formed tailpiece button (1),
characterized in that the sound pick-up device is a microphone (3), and that this microphone (3) is arranged inside the body (11) of the stringed instrument (10) and is supported by the hollow tailpiece button (1).

2. The device according to claim 1, characterized in that the hollow tailpiece button (1) is provided with an internal screw thread, into which the microphone (3) can be screwed into place.

3. The device according to claim 2, characterized in that the microphone (3) is mounted in a microphone plug (14), the microphone plug (14) features an external thread (15), and the microphone plug (14) can be screwed together with the microphone (3) into the hollow tailpiece button (1).

4. The device according to claim 1, characterized in that the microphone (3) can be clamped into the hollow tailpiece button (1).

5. The device according to claim 4, characterized in that the microphone (3) is mounted in a microphone plug (14) and the microphone plug (14) can be clamped together with the microphone (3) into the hollow tailpiece button (1).

6. The device according to one of the claims 1 through 4, characterized in that a dummy plug (12) is provided, which is supported in place of the microphone (3) in the hollow tailpiece button (1) when no electrical amplification is provided.

7. The device according to one of the claims 1 through 6, characterized in that the hollow tailpiece button (1) exhibits at least the outer dimensions and the form of tailpiece button that is customary in any case in stringed instruments.

8. The device according to one of the claims 3 through 6, characterized in that the hollow tailpiece button (1) with the microphone plug (14) or the dummy plug (12) exhibits the outer dimensions and the form of tailpiece button that is customary in any case in stringed instruments.

9. The device according to one of the claims 1 through 8, characterized in that the microphone (3) is connected via a detachable connection (6, 5) to the lead wires (16) running to the amplifier.

10. The device according to claim 9, characterized in that the detachable connection (5, 6) is designed with a bayonet lock.

11. The device according to one of the claims 1 through 10, characterized in that the hollow tailpiece button (1) and the dummy plug (12) are formed from aluminum and, in particular, black-anodized.

12. The device according to one of the claims 1 through 11, characterized by the application in a violin, viola, cello, double bass.

## Revendications

1. Dispositif d'amplification électro-acoustique d'instruments à cordes (10) avec un bouton de retenue de cordes (1) et avec une installation pick-up (3) associée à l'instrument à cordes au moyen d'un point d'attache (2), ladite installation pick-up étante branchable à un amplificateur par des amenées (16) menées au travers du bouton de retenue des cordes qui est creux (1),
**caractérisé en ce que**
l'installation pick-up est un microphone (3) et ledit microphone (3) est installé à l'intérieur du corps (11) de l'instrument à cordes (10), ledit microphone étant attaché par le bouton de retenue de cordes (1) qui est creux.

2. Dispositif selon la revendication 1,
**caractérisé en ce que**
le bouton de retenue de cordes (1) qui est creux, est pourvu d'un filet femelle auquel ledit microphone (3) peut etre attaché par torsion.

3. Dispositif selon la revendication 2,
**caractérisé en ce que**
ledit microphone (3) est arreté dans une fiche de microphone (14), ladite fiche de microphone (14) étante munie d'un filet extérieur (15) et ladite fiche de microphone (14) étante vissable ensemble au microphone (3) dans le bouton de retenue de cordes (1) qui est creux.

4. Dispositif selon la revendication 1,
**caractérisé en ce que**
ledit microphone (3) est à coincer dans ledit bouton de retenue de cordes (1) qui est creux.

5. Dispositif selon la revendication 4,
**caracterisé en ce que**
ledit microphone (3) est arreté dans une fiche de microphone (14) et ladite fiche de microphone (14) ensemble au microphone (3) est à coincer dans ledit bouton de retenue de cordes (1) qui est creux.

6. Dispositif selon l'une quelconque des revendications 1 à 4,
**caracterisé en ce qu'**
au lieu dudit microphone (3), une fiche postiche est prévue à etre installée dans ledit bouton de retenue de cordes (1) qui est creux, en cas d'absence d'amplificateur électrique.

7. Dispositif selon l'une quelconque des revendications 1 à 6,
**caracterisé en ce que**
ledit bouton de retenue de cordes (1) qui est creux, présente au moins les mesures extérieures et la forme de boutons de retenue de cordes d'ailleurs comunes aux instruments à cordes.

8. Dispositif selon l'une quelconque des revendications 3 à 6,
**caracterisé en ce que**
le bouton de retenue de cordes (1) qui est creux, avec àladite fiche de microphone (14) ou avec à la fiche postiche (12) présente les mesures extérieures et la forme de boutons de retenues de cordes d'ailleurs comunes aux instruments à cordes.

9. Dispositif selon l'une quelconque des revendications 1 à 8,
**caracterisé en ce que**
ledit microphone (3) est lié à l'amplificatuer au moyen des amenées (16) associées par une liaison détachable (5,6).

10. Dispositif selon la revendication 9,
**caracterisé en ce que**
ladite liaison détachable (5,6) est formée avec une fermeture à baionette.

11. Dispositif selon l'une quelconque des revendications 1 à10,
**caracterisé en ce que**
le bouton de retenue de cordes (1) qui est creux, et la fiche postiche (12) sont formés d'aluminium et spécialement éloxiés en couleur noir.

12. Dispositif selon l'une quelconque des revendications 1 à11,
**caracterisé** par l'usage dans un violon, alto, violoncelle, contrebasse.
